# EUROPÄISCHE PATENTSCHRIFT

(11) **EP 3 309 478 B1**
(45) Veröffentlichungstag und Bekanntmachung des Hinweises auf die Patenterteilung: **17.04.2019**
(21) Anmeldenummer: 17195998.4
(22) Anmeldetag: 11.10.2017
(51) Int. Cl.: F25B 49/02

(54) **VERFAHREN ZUM BETREIBEN EINES KÄLTEKREISLAUFS**
METHOD FOR OPERATING A COOLING CIRCUIT
PROCÉDÉ DE FONCTIONNEMENT D'UN CYCLE FRIGORIFIQUE

(30) Priorität: 11.10.2016 DE 102016119351
(43) Veröffentlichungstag der Anmeldung: 18.04.2018
(73) Patentinhaber: TEKO Gesellschaft für Kältetechnik mbH, 63674 Altenstadt (DE)
(72) Erfinder: Ahlers, Simon, 61203 Reichelsheim (DE)
(74) Vertreter: 2K Patentanwälte Blasberg Kewitz & Reichel

(56) Entgegenhaltungen:
- EP-B1- 1 856 458
- US-A1- 2006 162 358
- US-B1- 6 711 911

## Beschreibung

Die Erfindung betrifft ein Verfahren zum Betreiben eines Kältekreislaufs mit mindestens folgenden, in Strömungsrichtung eines Kältemittels aufeinander folgenden Bauteilen:
- einem wärmeabgebenden Wärmeübertrager,
- einem Drosselorgan,
- einem wärmeaufnehmenden Wärmeübertrager,
- einem Verdichter,
wobei der Öffnungsgrad des Drosselorgans anhand eines Sollwerts für eine Temperatur am Austritt des wärmeaufnehmenden Wärmeüberträgers geregelt wird. Sie betrifft weiter einen derartigen Kältekreislauf, wobei der Kältekreislauf eine Regelungseinrichtung aufweist, die dateneingangsseitig mit einem Temperatursensor am Austritt des wärmeaufnehmenden Wärmeüberträgers verbunden ist und dafür ausgebildet ist, den Öffnungsgrad des Drosselorgans anhand eines Sollwerts für eine Temperatur am Temperatursensor zu regeln.

Ein Kältekreislauf ist ein System, das dazu dient, eine Einrichtung auf ein gewünschtes Maß abzukühlen, beispielsweise eine Kühltruhe für Lebensmittel. Ein Kältemittel, das in dem geschlossenen Kreislauf bewegt wird, erfährt nacheinander verschiedene Aggregatzustandsänderungen: Das gasförmige Kältemittel wird zunächst durch einen Verdichter komprimiert. Im folgenden Wärmeübertrager kondensiert es unter Wärmeabgabe. Anschließend wird das flüssige Kältemittel aufgrund der Druckänderung über ein Drosselorgan, zum Beispiel ein Expansionsventil oder ein Kapillarrohr, entspannt. Im nachgeschalteten zweiten Wärmeüberträger (Verdampfer) verdampft das Kältemittel unter Wärmeaufnahme bei niedriger Temperatur (Siedekühlung). Der Kreislauf kann nun von vorne beginnen. Der Prozess muss von außen durch Zufuhr von mechanischer Arbeit (Antriebsleistung) über den Verdichter in Gang gehalten werden.

Bei derartigen Kältekreisläufen ist es bekannt, Drosselorgane mit steuerbarem Öffnungsgrad einzusetzen, um die dem wärmeaufnehmenden Wärmeüberträger zugeführte Kältemittelmenge zu steuern und den Wärmeaustausch im wärmeaufnehmenden Wärmeüberträger je nach vorliegender Außentemperatur energetisch zu optimieren. Der Öffnungsgrad wird hierbei in der Regel anhand der Austrittstemperatur des Kältemittels nach dem wärmeaufnehmendem Wärmeüberträger geregelt, wofür ein entsprechender Sollwert vorgegeben wird. Hierbei sollte jedoch vermieden werden, dass flüssiges Kühlmittel in den nachgeschalteten Verdichter gelangt.

Die EP 1856458 B1 schlägt hierzu vor, die Temperatur des Kältemittels am Eintritt des Verdichters zu messen, anhand dieser Temperatur kontinuierlich einen vergleichsweise sicheren Sollwert zu bestimmen und im Betrieb kontinuierlich diesen Sollwert für die Regelung nachzuführen. Die EP 1856458 B1 offenbart ein Verfahren zum Betreiben eines Kältekreislaufs gemäß dem Oberbegriff des Anspruchs 1 und ein Kältekreislauf gemäß dem Oberbegriff des Anspruchs 7.

Davon ausgehend ist es Aufgabe der Erfindung, ein eingangs genanntes Verfahren und einen Kältekreislauf anzugeben, die einerseits hinsichtlich der Reduzierung des Energieverbrauchs und andererseits hinsichtlich des Schutzes des Verdichters im Betrieb weiter verbessert sind.

Hinsichtlich des Verfahrens wird die Aufgabe erfindungsgemäß dadurch gelöst, dass der Sollwert anhand des Drucks am Eintritt des Verdichters und anhand des Drucks am Austritt des Verdichters im Betrieb kontinuierlich angepasst wird. Hinsichtlich des Kältekreislaufs wird die Aufgabe dadurch gelöst, dass die Regelungseinrichtung dateneingangsseitig mit einem Drucksensor am Eintritt des Verdichters und mit einem Drucksensor am Austritt des Verdichters verbunden ist und dafür ausgebildet ist, den Sollwert anhand des Drucks an den Drucksensoren im Betrieb kontinuierlich anzupassen.

Die Erfindung geht dabei von der Überlegung aus, dass eine weitere Reduzierung des Energieverbrauchs bei gleichzeitigem Schutz des Verdichters möglich wäre, wenn genauere Rückschlüsse hinsichtlich der Verdichtung des Kältemittels im Verdichter möglich wären. Hierbei hat sich herausgestellt, dass insbesondere der Druck des Kältemittels am Austritt des Verdichters im Vergleich mit dem Druck des Kältemittels am Eintritt des Verdichters besonders gute Rückschlüsse auf die Verdichtung ermöglichen. Die Kombination beider Größen vermag daher - ggf. besser als die Temperatur allein - besonders exakte Rückschlüsse auf die Verdichtung des Kältemittels zuzulassen. Dies ist zwar mit konstruktiv höherem Aufwand verbunden, ermöglicht aber eine bessere Kontrolle der Zustände im Verdichter. Wird die Anpassung des Sollwerts des Drosselorgans vor dem wärmeaufnehmenden Wärmeüberträger daher mittels einer Kombination dieser beiden Größen durchgeführt, lässt sich ein noch reduzierterer Energieverbrauch bei gleichzeitig optimalem Schutz des Verdichters erzielen.

In vorteilhafter Ausgestaltung des Verfahrens wird der Sollwert weiterhin anhand der Temperatur am Austritt des Verdichters angepasst. Bezüglich des Kältekreislaufs ist vorteilhafterweise die Regelungseinrichtung weiterhin dateneingangsseitig mit einem Temperatursensor am Austritt des Verdichters verbunden und weiterhin dafür ausgebildet, den Sollwert anhand des Drucks an den Drucksensoren im Betrieb kontinuierlich anzupassen. Dies ermöglicht noch bessere Rückschlüsse auf die Verdichtung und einen noch besseren Schutz des Verdichters.

In einer ersten vorteilhaften Ausgestaltung des Kältekreislaufs umfasst dieser einen internen Wärmeüberträger, dessen kühle Seite in Strömungsrichtung des Kältemittels zwischen wärmeaufnehmendem Wärmeüberträger und Verdichter angeordnet ist, und dessen warme Seite zwischen wärmeabgebendem Wärmeüberträgerund Drosselorgan angeordnet ist.

In einem derartigen Kältekreislauf mit internem Wärmeüberträger liegt der Sollwert der Temperatur im Regelbetrieb vorteilhafterweise weniger als 1 K, vorzugsweise weniger als 0,3 K oberhalb der Sättigungstemperatur des Kältemittels am Austritt des wärmeaufnehmenden Wärmeüberträgers. Diese kann entweder direkt anhand des Drucks am Austritt dieses wärmeaufnehmenden Wärmeüberträgers bestimmt werden, wenn ein entsprechender Sensor dort vorhanden ist, oder sie kann mittels des Drucksensors am Eintritt des Verdichters angenähert werden, da über den internen Wärmeüberträger kein substanzieller Druckverlust zu erwarten ist. Es dürfen nämlich Flüssigkeitsanteile auch in größeren Mengen den wärmeaufnehmenden Wärmeüberträger verlassen, da der Verdichter durch den nachfolgenden internen Wärmeübertrager geschützt wird. Bei den o.g. Temperaturen liegen erfahrungsgemäß noch ca. 5%-10% Flüssigkeitsanteile vor. Dies erhöht den Wärmeübertrag am wärmeaufnehmenden Wärmeüberträger und damit die Effizienz des Systems.

Wird dabei eine übermäßige Absenkung der Sättigungstemperatur am Verdampfereintritt festgestellt, z.B. unter eine vorgegebene Schwelle, was auf einen zu hohen Flüssigkeitsanteil schließen lässt, so wird vorteilhafterweise der Sollwert vorübergehend auf 5 K bis 15 K oberhalb der Sättigungstemperatur des Kältemittels am Austritt des wärmeaufnehmenden Wärmeüberträgers verändert. Hierdurch wird eine Verdampfung von Flüssigkeit erreicht. Wenn die Sättigungstemperatur wieder ausreichend angestiegen ist, wird der Sollwert wieder auf den vorherigen Wert verändert.

In einer zweiten zusätzlichen oder alternativen Ausgestaltung des Kältekreislaufs umfasst dieser einen zweiten wärmeaufnehmenden Wärmeüberträger und einen in Strömungsrichtung des Kältemittels folgenden zweiten Verdichter, wobei der zweite Verdichter einen geringeren Betriebsdruck als der erste Verdichter aufweist und austrittsseitig zwischen dem ersten wärmeaufnehmenden Wärmeüberträger und dem ersten Verdichter mündet.

Vorteilhafterweise umfasst der Kältekreislauf dabei einen zweiten internen Wärmeüberträger, dessen kühle Seite in Strömungsrichtung des Kältemittels zwischen zweitem wärmeaufnehmendem Wärmeüberträger und zweitem Verdichter angeordnet ist, und dessen warme Seite zwischen wärmeabgebendem Wärmeüberträger und Drosselorgan angeordnet ist.

In weiterer zusätzlicher oder alternativer vorteilhafter Ausgestaltung ist der Kältekreislauf dazu ausgebildet, mit Kältemittel in zumindest zeitweise überkritischem Zustand betrieben zu werden, wobei der wärmeabgebende Wärmeüberträger dazu ausgebildet ist, als Gaskühler oder Verflüssiger zu arbeiten, und der Kältekreislauf ein zweites Drosselorgan aufweist, welches in Strömungsrichtung nach der warmen Seite des internen Wärmeüberträgers angeordnet ist. Bezüglich des Verfahrens wird vorteilhafterweise das Kältemittel im Betrieb zumindest zeitweise in einen überkritischen Zustand gebracht.

Vorteilhafterweise ist das Kältemittel Kohlenstroffdioxid.

Die mit der Erfindung erzielten Vorteile bestehen insbesondere darin, dass durch die Ermittlung eines Sollwerts für die Regelung des Drosselventils in einem Kältekreislauf auf Basis zumindest des Druckes vor und nach dem Verdichter eine besonders genaue Kenntnis der Parameter der Verdichtung erreicht und damit eine noch weitere Reduzierung des Energieverbrauchs bei Schutz des Verdichters erreicht wird.

Ausführungsbeispiele der Erfindung werden anhand von Zeichnungen näher erläutert. Darin zeigen:
FIG 1 einen ersten Kältekreislauf,
FIG 2 einen zweiten Kältekreislauf mit internem Wärmeüberträger,
FIG 3 einen dritten Kältekreislauf mit zweitem Wärmeüberträger und Verdichter auf niedrigerem Druckniveau,
FIG 4 einen vierten Kältekreislauf, der für einen überkritischen Betrieb ausgelegt ist,
FIG 5 einen fünften Kältekreislauf mit internem Wärmeüberträger und zweitem Wärmeüberträger und Verdichter auf niedrigerem Druckniveau, und
FIG 6 einen sechsten Kältekreislauf mit zwei internen Wärmeüberträgern und zweitem Wärmeüberträger und Verdichter auf niedrigerem Druckniveau, der für einen überkritischen Betrieb ausgelegt ist.

Gleiche Teile sind in allen Zeichnungen mit denselben Bezugszeichen versehen.

FIG 1 zeigt einen ersten Kältekreislauf K. Der Kältekreislauf K umfasst in Strömungsrichtung des Kältemittels (in der Zeichnung gegen den Uhrzeigersinn) aufeinander folgend einen wärmeabgebenden Wärmeübertrager 1, ein Drosselorgan 2, einen wärmeaufnehmenden Wärmeübertrager 3 und einen Verdichter 4. Der Öffnungsgrad des Drosselorgans 2 wird anhand eines Sollwerts für die Temperatur am Austritt des wärmeaufnehmenden Wärmeüberträgers 3 geregelt. Hierfür weist der wärmeaufnehmende Wärmeübertrager 3 einen austrittseitigen Temperatursensor 3.1 auf. Eine Regelungseinrichtung 8 ist dateneingangsseitig mit dem Temperatursensor 3.1 verbunden und dafür ausgebildet, den Öffnungsgrad des Drosselorgans 2 anhand eines Sollwerts für die Temperatur am Temperatursensor 3.1 zu regeln.

Hierbei soll einerseits ein besonders geringer Energieverbrauch des Gesamtsystems erreicht werden, andererseits der Verdichter vor Eintritt von flüssigem Kältemittel geschützt werden. Dazu ist die Regelungseinrichtung 8 dateneingangsseitig mit einem Drucksensor 5 am Eintritt des Verdichters 4, einem Drucksensor 6 am Austritt des Verdichters 4 und einem Temperatursensor 7 am Austritt des Verdichters 4 verbunden. Die Regelungseinrichtung 8 ist zudem dafür ausgebildet, den Sollwert anhand des Drucks an den Drucksensoren 5, 6 und der Temperatur am Temperatursensor 7 im Betrieb kontinuierlich anzupassen. Der Sollwert wird also anhand eines vorbestimmten Algorithmus aus den genannten Eingangsdaten kontinuierlich bestimmt und angepasst.

Der Kältekreislauf K gemäß FIG 2 unterscheidet sich vom Kältekreislauf K gemäß FIG 1 lediglich dadurch, dass er zusätzlich einen internen Wärmeüberträger 9 umfasst, dessen kühle Seite 9.1 in Strömungsrichtung des Kältemittels zwischen wärmeaufnehmendem Wärmeüberträger 3 und Verdichter 4 angeordnet ist, und dessen warme Seite 9.2 zwischen wärmeabgebendem Wärmeüberträger 1 und Drosselorgan 2 angeordnet ist.

Im Kältekreislauf K gemäß FIG 2 und auch in allen anderen Kühlkreisläufen K in den Ausführungsbeispielen der FIG 4 und 5 ist am Temperatursensor 3.1 am Austritt des wärmeaufnehmenden Wärmeüberträgers 3 keine starke Überhitzung notwendig, da der interne Wärmeüberträger 9 noch für eine Verdampfung von Restflüssigkeit sorgt. Flüssigkeitsanteile dürfen somit auch in größeren Mengen den wärmeaufnehmenden Wärmeüberträger 3 verlassen, was den Wärmeübertrag am wärmeaufnehmenden Wärmeüberträger 3 und damit die Effizienz des Systems erhöht. Der interne Wärmeübertrager 9 ist dabei so konzipiert, das der Verdichter 4 trotz der Flüssigkeitsanteile geschützt wird.

Konkret ist in Ausführungsformen die Regelungseinrichtung 8 so ausgebildet, dass die am Temperatursensor 3.1 ermittelte und mittels Ansteuerung des Drosselorgans 2 eingeregelte Temperatur nur knapp oberhalb der dortigen Sättigungstemperatur liegt, nämlich zwischen 0,1 und 0,3 Kelvin darüber. Diese wird im Ausführungsbeispiel anhand des Drucks am Drucksensor 5 bestimmt. Werden dabei die Flüssigkeitsanteile zu hoch, was ebenfalls anhand eines übermäßigen Absinkens der Sättigungstemperatur festzustellen ist (beispielsweise unter eine vorgegebene Schwelle), wird die Regelung vorübergehend derart geändert, dass eine Solltemperatur von ca. 10 Kelvin oberhalb der Sättigungstemperatur eingestellt wird. Sobald der Flüssigkeitsanteil wieder gesunken ist, d.h. die Sättigungstemperatur wieder ausreichend angestiegen ist (beispielsweise über eine vorgegebene zweite Schwelle), wird die Regelung wieder auf die ursprüngliche Temperatur umgestellt, d.h. zwischen 0,1 und 0,3 K über der Sättigungstemperatur.

Der Kältekreislauf K gemäß FIG 3 unterscheidet sich vom Kältekreislauf K gemäß FIG 1 lediglich dadurch, dass er zusätzlich einen zweiten wärmeaufnehmenden Wärmeüberträger 10 und einen in Strömungsrichtung des Kältemittels folgenden zweiten Verdichter 11 umfasst. Dem zweiten wärmeaufnehmenden Wärmeüberträger 10 ist ein zweites Drosselorgan 2 vorgeschaltet, das dem wärmeabgebenden Wärmeüberträger 1 parallel zum ersten Drosselorgan 2 nachgeschaltet ist und dessen Öffnungsgrad anhand einer Regelung mit einem Temperatursollwert an einer Temperaturmesseinrichtung 10.1 nach dem Wärmeüberträger 10 gesteuert wird. Auch der Sollwert für diese Regelung wird anhand der o.g. Eingangsdaten kontinuierlich ermittelt, muss aber nicht notwendigerweise derselbe Sollwert wie der für das erste Drosselorgan 2 vor den Wärmeüberträger 3 sein. Der zweite Verdichter 11 weist einen geringeren Betriebsdruck als der erste Verdichter 4 auf und mündet austrittsseitig zwischen dem ersten wärmeaufnehmenden Wärmeüberträger 3 und dem ersten Verdichter.

Der Kältekreislauf (K) gemäß FIG 4 unterscheidet sich vom Kältekreislauf nach FIG 2 lediglich dadurch, dass er dazu ausgebildet ist, mit Kältemittel in zumindest zeitweise überkritischem Zustand betrieben zu werden. Das Kältemittel kann hierbei Kohlenstoffdioxid sein. Der wärmeabgebende Wärmeüberträger 1 ist hierfür dazu ausgebildet ist, als Gaskühler oder Verflüssiger zu arbeiten, und der Kältekreislauf K weist ein zweites Drosselorgan 12 auf, welches in Strömungsrichtung nach der warmen Seite 9.2 des internen Wärmeüberträgers 9 angeordnet ist.

Der Kältekreislauf K gemäß FIG 5 verbindet die zusätzlichen Merkmale des Kältekreislaufs K aus FIG 2 und FIG 3. Der interne Wärmeüberträger 13 ist derart angeordnet, dass seine kühle Seite 13.1 in Strömungsrichtung des Kältemittels zwischen wärmeaufnehmendem Wärmeüberträger 10 und Verdichter 11 angeordnet ist, und dass seine warme Seite 13.2 zwischen wärmeabgebendem Wärmeüberträger 1 und Drosselorgan 2 angeordnet ist. Der interne Wärmeüberträger 13 ist somit im parallelen Leitungssystem mit geringerem Druckbereich angeordnet.

Der Kältekreislauf K gemäß FIG 6 verbindet schließlich die zusätzlichen Merkmale der Kühlkreisläufe K aus FIG 4 und FIG 5. Er umfasst zwei interne Wärmeüberträger 9, 13. Die kühle Seite 9.1 des ersten internen Wärmeüberträgers 9 ist in Strömungsrichtung des Kältemittels zwischen erstem wärmeaufnehmendem Wärmeüberträger 3 und erstem Verdichter 4 angeordnet. Die kühle Seite 13.1 des zweiten internen Wärmeüberträgers 13 ist in Strömungsrichtung des Kältemittels zwischen zweitem wärmeaufnehmendem Wärmeüberträger 10 und zweitem Verdichter 11 angeordnet. Für die warmen Seiten 9.2, 13.2 gilt: In Strömungsrichtung folgt nach dem wärmeabgebenden Wärmeüberträger 1 zunächst die warme Seite 9.2 des ersten internen Wärmeüberträgers 9, dann das zusätzliche Drosselorgan 12, und dann die warme Seite 13.2 des zweiten internen Wärmeüberträgers 13. Anschließend teilt sich das Leitungssystem in die beiden parallelen Kanäle mit den Drosselorganen 2.

### Bezugszeichenliste

- 1: wärmeabgebender Wärmeüberträger
- 2: Drosselorgan
- 3: wärmeaufnehmender Wärmeüberträger
- 3.1: Temperatursensor
- 4: Verdichter
- 5, 6: Drucksensor
- 7: Temperatursensor
- 8: Regelungseinrichtung
- 9: interner Wärmeüberträger
- 9.1: kühle Seite
- 9.2: warme Seite
- 10: wärmeaufnehmender Wärmeüberträger
- 10.1: Temperatursensor
- 11: Verdichter
- 12: Drosselorgan
- 13: interner Wärmeüberträger
- 13.1: kühle Seite
- 13.2: warme Seite

- K: Kältekreislauf

## Patentansprüche

1. Verfahren zum Betreiben eines Kältekreislaufs (K) mit mindestens folgenden, in Strömungsrichtung eines Kältemittels aufeinander folgenden Bauteilen:
- einem wärmeabgebenden Wärmeübertrager (1),
- einem Drosselorgan (2),
- einem wärmeaufnehmenden Wärmeübertrager (3),
- einem Verdichter (4),
wobei der Öffnungsgrad des Drosselorgans (2) anhand eines Sollwerts für eine Temperatur am Austritt des wärmeaufnehmenden Wärmeüberträgers (3) geregelt wird,
**dadurch gekennzeichnet, dass**
der Sollwert anhand des Drucks am Eintritt des Verdichters (4) und anhand des Drucks am Austritt des Verdichters (4) im Betrieb kontinuierlich angepasst wird.

2. Verfahren nach Anspruch 1, wobei der Sollwert weiterhin anhand der Temperatur am Austritt des Verdichters (4) angepasst wird.

3. Verfahren nach Anspruch 1 oder 2, wobei der Kältekreislauf (K) einen internen Wärmeüberträger (9) umfasst, dessen kühle Seite (9.1) in Strömungsrichtung des Kältemittels zwischen wärmeaufnehmendem Wärmeüberträger (3) und Verdichter (4) angeordnet ist, und dessen warme Seite (9.2) zwischen wärmeabgebendem Wärmeüberträger (1) und Drosselorgan (2) angeordnet ist, und wobei der Sollwert im Regelbetrieb weniger als 1 K oberhalb der Sättigungstemperatur des Kältemittels am Austritt des wärmeaufnehmenden Wärmeüberträgers (3) liegt.

4. Verfahren nach Anspruch 3, bei dem der Sollwert vorübergehend auf 5 K bis 15 K oberhalb der Sättigungstemperatur des Kältemittels am Austritt des wärmeaufnehmenden Wärmeüberträgers (3) verändert wird.

5. Verfahren nach einem der Ansprüche 1 bis 4, wobei das Kältemittel im Betrieb zumindest zeitweise in einen überkritischen Zustand gebracht wird.

6. Verfahren nach einem der Ansprüche 1 bis 5, wobei Kohlenstroffdioxid als Kältemittel verwendet wird.

7. Kältekreislauf (K) mit mindestens folgenden, in Strömungsrichtung eines Kältemittels aufeinanderfolgenden Bauteilen:
- einem wärmeabgebenden Wärmeübertrager (1),
- einem Drosselorgan (2),
- einem wärmeaufnehmenden Wärmeübertrager (3) mit austrittseitigem Temperatursensor (3.1),
- einem Verdichter (4),
wobei der Kältekreislauf (K) eine Regelungseinrichtung (8) aufweist, die dateneingangsseitig mit dem Temperatursensor (3.1) verbunden ist und dafür ausgebildet ist, den Öffnungsgrad des Drosselorgans (2) anhand eines Sollwerts für eine Temperatur am Temperatursensor (3.1) zu regeln,
**dadurch gekennzeichnet, dass**
die Regelungseinrichtung (8) dateneingangsseitig mit einem Drucksensor (5) am Eintritt des Verdichters (4) und mit einem Drucksensor (6) am Austritt des Verdichters (4) verbunden ist und dafür ausgebildet ist, den Sollwert anhand des Drucks an den Drucksensoren (5, 6) im Betrieb kontinuierlich anzupassen.

8. Kältekreislauf (K) nach Anspruch 7, wobei die Regelungseinrichtung (8) weiterhin dateneingangsseitig mit einem Temperatursensor (7) am Austritt des Verdichters (4) verbunden ist und weiterhin dafür ausgebildet ist, den Sollwert anhand des Drucks an den Drucksensoren (5, 6) im Betrieb kontinuierlich anzupassen.

9. Kältekreislauf (K) nach Anspruch 7 oder 8, umfassend einen internen Wärmeüberträger (9), dessen kühle Seite (9.1) in Strömungsrichtung des Kältemittels zwischen wärmeaufnehmendem Wärmeüberträger (3) und Verdichter (4) angeordnet ist, und dessen warme Seite (9.2) zwischen wärmeabgebendem Wärmeüberträger (1) und Drosselorgan (2) angeordnet ist.

10. Kältekreislauf (K) nach Anspruch 9, bei dem der Sollwert im Regelbetrieb weniger als 1 K oberhalb der Sättigungstemperatur des Kältemittels am Austritt des wärmeaufnehmenden Wärmeüberträgers (3) liegt.

11. Kältekreislauf (K) nach Anspruch 10, bei dem die Regelungseinrichtung (8) dafür ausgebildet ist, den Sollwert vorübergehend auf 5 K bis 15 K oberhalb der Sättigungstemperatur des Kältemittels am Austritt des wärmeaufnehmenden Wärmeüberträgers (3) zu verändern.

12. Kältekreislauf (K) nach einem der Ansprüche 7 bis 11, umfassend einen zweiten wärmeaufnehmenden Wärmeüberträger (10) und einen in Strömungsrichtung des Kältemittels folgenden zweiten Verdichter (11), wobei der zweite Verdichter (11) einen geringeren Betriebsdruck als der erste Verdichter (4) aufweist und austrittsseitig zwischen dem ersten wärmeaufnehmenden Wärmeüberträger (3) und dem ersten Verdichter (4) mündet.

13. Kältekreislauf (K) nach Anspruch 12, umfassend einen zweiten internen Wärmeüberträger (13), dessen kühle Seite (13.1) in Strömungsrichtung des Kältemittels zwischen zweitem wärmeaufnehmendem Wärmeüberträger (10) und zweitem Verdichter (11) angeordnet ist, und dessen warme Seite (13.2) zwischen wärmeabgebendem Wärmeüberträger (1) und Drosselorgan (2) angeordnet ist.

14. Kältekreislauf (K) nach zumindest Anspruch 11, der dazu ausgebildet ist, mit Kältemittel in zumindest zeitweise überkritischem Zustand betrieben zu werden, wobei der wärmeabgebende Wärmeüberträger (1) dazu ausgebildet ist, als Gaskühler oder Verflüssiger zu arbeiten, und der Kältekreislauf (K) ein zweites Drosselorgan (12) aufweist, welches in Strömungsrichtung nach der warmen Seite (9.2) des internen Wärmeüberträgers (9) angeordnet ist.

15. Kältekreislauf (K) nach Anspruch 14, wobei das Kältemittel Kohlenstoffdioxid ist.

## Claims

1. A method for operating a refrigeration circuit (K) with at least the following components following one another in the direction of flow of a refrigerant:
- a heat-transferring heat exchanger (1),
- a throttling element (2),
- a heat-absorbing heat exchanger (3),
- a compressor (4),
wherein the degree of opening of the throttling element (2) is controlled by means of a set point value for a temperature at the outlet of the heat-absorbing heat exchanger (3),
**characterised in that**
the set point is continuously adjusted during operation by means of the pressure at the inlet of the compressor (4) and by means of the pressure at the outlet of the compressor (4).

2. The method according to claim 1, wherein the set point is further adjusted by means of the temperature at the outlet of the compressor (4).

3. The method according to claim 1 or 2, wherein the refrigeration circuit (K) comprises an internal heat exchanger (9), the cool side (9.1) of which is arranged in the direction of flow of the refrigerant between the heat-absorbing heat exchanger (3) and the compressor (4), and the warm side (9.2) of which is arranged in the direction of flow of the refrigerant between the heat-transferring heat exchanger (1) and the throttling element (2), and wherein the setpoint value in standard operation is less than 1 K above the saturation temperature of the refrigerant at the outlet of the heat-absorbing heat exchanger (3).

4. The method according to claim 3, wherein the set point is temporarily changed to 5 K to 15 K above the saturation temperature of the refrigerant at the outlet of the heat-absorbing heat exchanger (3).

5. The method according to any of claims 1 to 4, wherein the refrigerant is brought at least temporarily into a supercritical state during operation.

6. The method according to any of claims 1 to 5, wherein carbon dioxide is used as refrigerant.

7. A refrigeration circuit (K) with at least the following components following one another in the direction of flow of a refrigerant:
- a heat-transferring heat exchanger (1),
- a throttling element (2),
- a heat-absorbing heat exchanger (3) with a temperature sensor on the outlet side (3.1),
- a compressor (4),
wherein the refrigeration circuit (K) has a control device (8) which is connected on the data input side to the temperature sensor (3.1) and is adapted to control the degree of opening of the throttling element (2) by means of a set point value for a temperature at the temperature sensor (3.1),
**characterised in that**
the control device (8) is connected on the data input side to a pressure sensor (5) at the inlet of the compressor (4) and to a pressure sensor (6) at the outlet of the compressor (4) and is adapted to continuously adjust the set point during operation by means of the pressure at the pressure sensors (5, 6).

8. The refrigeration circuit (K) according to claim 7, wherein the control device (8) is further connected on the data input side to a temperature sensor (7) at the outlet of the compressor (4) and is further adapted to continuously adjust the set point during operation by means of the pressure at the pressure sensors (5, 6).

9. The refrigeration circuit (K) according to claim 7 or 8, comprising an internal heat exchanger (9), the cool side (9.1) of which is arranged in the direction of flow of the refrigerant between the heat-absorbing heat exchanger (3) and the compressor (4), and the warm side (9.2) of which is arranged between the heat-transferring heat exchanger (1) and the throttling element (2).

10. The refrigeration circuit (K) according to claim 9, wherein the set point in standard operation is less than 1 K above the saturation temperature of the refrigerant at the outlet of the heat-absorbing heat exchanger (3).

11. The refrigeration circuit (K) according to claim 10, wherein the control device (8) is adapted to temporarily change the set point value to 5 K to 15 K above the saturation temperature of the refrigerant at the outlet of the heat-absorbing heat exchanger (3).

12. The refrigeration circuit (K) according to any one of claims 7 to 11, comprising a second heat-absorbing heat exchanger (10) and a second compressor (11) following in the direction of flow of the refrigerant, the second compressor (11) having a lower operating pressure than the first compressor (4) and opening on the outlet side between the first heat-absorbing heat exchanger (3) and the first compressor (4).

13. The refrigeration circuit (K) according to claim 12, comprising a second internal heat exchanger (13), the cool side (13.1) of which is arranged in the flow direction of the refrigerant between the second heat-absorbing heat exchanger (10) and the second compressor (11), and the warm side (13.2) of which is arranged between the heat-transferring heat exchanger (1) and the throttling element (2).

14. The refrigeration circuit (K) according to at least claim 11, which is adapted to be operated with refrigerant in at least temporarily supercritical state, the heat-transferring heat exchanger (1) being adapted to operate as a gas cooler or condenser, and the refrigeration circuit (K) having a second throttling element (12) which is arranged in the flow direction downstream of the warm side (9.2) of the internal heat exchanger (9).

15. The refrigeration circuit (K) according to claim 14, wherein the refrigerant is carbon dioxide.

## Revendications

1. Un procédé pour faire fonctionner un cycle de réfrigération (K) avec au moins les composants suivants dans le sens d'écoulement d'un réfrigérant:
- un échangeur de chaleur à émission de chaleur (1),
- un élément d'étranglement (2),
- un échangeur de chaleur à absorption de chaleur (3),
- un compresseur (4),
dans lequel le degré d'ouverture du corps d'étranglement (2) est commandé au moyen d'une valeur de consigne de température à la sortie de l'échangeur de chaleur à absorption de chaleur (3),
**caractérisé en ce que** la consigne est continuellement ajustée durant le fonctionnement au moyen de la pression à la sortie du compresseur (4).

2. Le procédé selon la revendication 1, dans lequel le point de consigne est en outre ajustée en fonction de la température à la sortie du compresseur (4).

3. Le procédé selon la revendication 1 ou 2, dans lequel le cycle de réfrigération (K) comprend un échangeur de chaleur interne (9), dont le côté froid (9.1) est disposé dans le sens d'écoulement du réfrigérant entre l'échangeur de chaleur à absorption de chaleur (3) et le compresseur (4), et dont le côté chaud (9.2) est disposé dans le sens d'écoulement du réfrigérant entre l'échangeur de chaleur à émission de chaleur (1) et l'élément d'étranglement (2), et dans lequel la valeur du point de consigne dans le mode de fonctionnement standard est inférieure à 1K au-dessus de la température de saturation du réfrigérant à la sortie de l'échangeur de chaleur à absorption de chaleur (3).

4. Le procédé selon la revendication 3, dans lequel le point de consigne est temporairement modifié de 5 K à 15 K au-dessus de la température de saturation du réfrigérant à la sortie de l'échangeur de chaleur à absorption de chaleur (3).

5. Le procédé selon l'une des revendications 1 à 4, dans lequel le réfrigérant est au moins temporairement mis dans un état supercritique pendant le fonctionnement.

6. Le procédé selon l'une quelconque des revendications 1 à 5, dans lequel du dioxyde de carbone est utilisé en tant que réfrigérant.

7. Un circuit de réfrigération (K) comportant au moins les éléments suivants, dans le sens d'écoulement d'un fluide frigorigène :
- un échangeur de chaleur émettant de la chaleur (1),
- un élément d'étranglement (2),
- un échangeur de chaleur à absorption de chaleur (3) avec un capteur de température sur le côté de sortie (3.1.),
- un compresseur (4)
dans lequel le circuit de réfrigération (K) comprend un dispositif de commande (8) qui est connecté côté d'entrée de donnée au capteur de température (3.1) et est adapté pour commander le degré d'ouverture de l'élément d'étranglement (2) au moyen d'une valeur de point de consigne pour une température au capteur de température (3.1.),
**caractérisé en ce que**
le dispositif de commande (8) est connecté côté entrée de données à un capteur de pression (5) à l'entrée du compresseur (4) et à un capteur de pression (6) à la sortie du compresseur (4) et est adapté pour régler en permanence le point de consigne durant le fonctionnement au moyen de la pression au niveau des capteurs de pression (5, 6).

8. Le circuit de réfrigération (K) selon la revendication 7, dans lequel le dispositif de commande (8), est en outre raccordé, côté entrée de données, à un capteur de température (7) à la sortie du compresseur (4) et est en outre adapté pour régler en permanence le point de consigne durant le fonctionnement au moyen de la pression au niveau des capteurs de pression (5, 6).

9. Le circuit de réfrigération (K) selon la revendication 7 ou 8, comprenant un échangeur de chaleur interne (9), dont le côté froid (9.1) est disposé dans le sens d'écoulement du réfrigérant entre l'échangeur de chaleur à absorption (3) et le compresseur (4), et dont le côté chaud (9.2) entre disposé entre l'échangeur de chaleur émettant de la chaleur (1) et l'élément d'étranglement (2).

10. Le circuit de réfrigération (K) selon la revendication 9, dans lequel le point de consigne en mode standard est inférieur de 1 K au-dessus de la température de saturation du réfrigérant à la sortie de l'échangeur de chaleur à absorption (3).

11. Le circuit de réfrigération (K) selon la revendication 10, dans lequel le dispositif de commande (8) est adapté pour modifier temporairement la valeur de consigne de 5 K à 15 K au-dessus de la température de saturation du réfrigérant à la sortie de l'échangeur de chaleur à absorption (3).

12. Le circuit de réfrigération (K) selon l'une des revendications 7 à 11, comprenant un deuxième échangeur de chaleur à absorption de chaleur (10) et un second compression (11) dans la direction d'écoulement du réfrigérant, le second compresseur (11) ayant une pression de fonctionnement plus basse que celle du premier compresseur (4) et s'ouvrant sur le côté de sortie entre le premier échangeur de chaleur à absorption de chaleur (3) et le premier compresseur (4).

13. Le circuit de réfrigération (K) selon la revendication 12, comprenant un deuxième échangeur de chaleur interne (13), dont le côté froid (13.1) est disposé dans le sens d'écoulement du réfrigérant entre le deuxième échangeur de chaleur à absorption de chaleur (10) et le deuxième compresseur (11), et dont le côté chaud (13.2) est disposé entre l'échangeur de chaleur émettant de la chaleur (1) et l'élément d'étranglement (2).

14. Le circuit de réfrigération (K) selon au moins la revendication 11, qui est adapté pour fonctionner avec un réfrigérant dans un état au moins temporairement supercritique, l'échangeur de chaleur émettant de la chaleur (1) étant adapté pour fonctionner comme refroidisseur de gaz ou condenseur, et le circuit de réfrigération (K) ayant un second élément d'étranglement (12) qui est disposé dans le sens de l'écoulement vers le côté chaud (9.2) de l'échangeur de chaleur interne (9).

15. Le circuit de réfrigération (K) selon la revendication 14, dans lequel le réfrigérant est du dioxyde de carbone.
